# EUROPÄISCHE PATENTSCHRIFT

(11) **EP 0 023 237 B1**
(45) Veröffentlichungstag und Bekanntmachung des Hinweises auf die Patenterteilung: **25.01.1984**
(21) Anmeldenummer: 80100093.6
(22) Anmeldetag: 09.01.1980
(51) Int. Cl.: A47G 23/04

(54) **Flaschenkühler**
Bottles cooler
Rafraîchisseur de bouteilles

(30) Priorität: 28.07.1979 DE 7921661 U
(43) Veröffentlichungstag der Anmeldung: 04.02.1981
(73) Patentinhaber: Carl Zitzmann GmbH & Co., D-6980 Wertheim (DE)
(72) Erfinder: Zitzmann, Walter, D-6980 Wertheim (DE)
(74) Vertreter: Schwan, Gerhard, Dipl.-Ing.

## Beschreibung

Die Erfindung betrifft einen Flaschenkühler mit einem zum Aufnehmen mindestens eines unteren zylindrischen Abschnitts einer zu kühlenden Flasche bestimmten Behälter, mindestens einem Kühlakku, der in dem Behälter im wesentlichen in Achsrichtung des Flaschenkühlers herausnehmbar eingesetzt ist, und einer als Behältereinsatz ausgebildeten, mit mindestens einer Ausnehmung zur Aufnahme des Kühlakkus versehenen Halterung zum Abstützen des Kühlakkus in einer dem Flaschendurchmesser angepassten Stellung, wobei die Innenseite des Kühlakkus mit der Innenseite des Behältereinsatzes im wesentlichen bündig ist.

Bei einem bekannten Flaschenkühler dieser Art (DE-U-7 826 940) sind zwei oder mehrAusnehmungen für die Aufnahme jeweils eines Kühlakkus (Kühlmitteleinsatzes) in fest vorgegebenem Radialabstand von der Längsachse des topfförmigen Behälters ausgebildet. Der Flaschenkühler ist für eine vorbestimmte Flaschengrösse, beispielsweise 1,0-1-Flaschen, ausgelegt. Wird in den Flaschenkühler eine kleinere Flasche, z.B. eine 0,7-1-Flasche, eingestellt, lässt die Kühlleistung zu wünschen übrig, weil die Kühlakkus dann mindestens teilweise in erheblichem Abstand von der Aussenseite der Flasche stehen.

Des weiteren ist ein Flaschenkühler bekannt (US-A-3 434 302), bei dem zwei Kühlakkus in einer Halterung jeweils um eine zur Flaschenkühlerlängsachse parallele Schwenkachse schwenkbar und nach oben über den oberen Rand eines Behälters vorragend abgestützt sind. Die Schwenkachse wird von einer von der gekrümmten Aussenseite des Kühlakkus radial nach aussen vorspringenden Nase gebildet, die an der Innenwand des schalenförmigen Behälters ständig anliegt. Die Kühlakkus sind in Umfangsrichtung derart unsymmetrisch angeordnet, dass sie sich auf der einen Seite nahezu berühren, während auf der anderen Seite ein breiter Bogen freigelassen ist, in dessen Mitte im Bodenbereich des Flaschenkühlers eine Rampe angebracht ist. Der obere Behälterrand fällt in Umfangsrichtung von einer höchsten Stelle, die dort liegt, wo sich die Kühlakkus nahezu treffen, bis zu einer niedrigsten Stelle im Bereich der Rampe ab. Von dieser niedrigsten Stelle des Behälteroberrandes aus senkt sich die Rampe radial nach innen. Beim Gebrauch des Flaschenkühlers wird die Flasche auf die Rampe aufgestellt. Unter dem Einfluss der Schwerkraft soll die Flasche entlang der Rampe so weit nach unten rutschen, bis sie sich gegen die beiden Kühlakkus anlegt und letztere um ihre jeweilige Schwenkachse in eine Lage verschwenkt sind, in welcher sie sich an die Flasche möglichst eng anschmiegen. Der bekannte Flaschenkühler ist auf die Verwendung von zwei Kühlakkus in mit Bezug auf den Kühlerumfang unsymmetrischer Verteilung beschränkt. Um die Schwenkbarkeit der beiden Kühlakkus zu gewährleisten, müssen zwischen den Aussenwänden der Kühlakkus und der Behälterinnenwand immer Freiräume vorgesehen sein. Dies führt bei vorgegebener Kältespeicherleistung der Kühlakkus zwangsläufig zu einem relativ grossen Behälterdurchmesser. Die Flasche hat auf der Rampe einen unsicheren Stand.

Der Erfindung liegt die Aufgabe zugrunde, einen zur Aufnahme von Flaschen unterschiedlichen Durchmessers geeigneten Flaschenkühler zu schaffen, der bezogen auf den Durchmesser der grössten aufzunehmenden Flasche für eine gute Kühlwirkung bei besonders geringem Behälteraussendurchmesser sorgt.

Diese Aufgabe wird ausgehend von einem Flaschenkühler der eingangs genannten Art erfindungsgemäss dadurch gelöst, dass die Ausnehmung derart ausgebildet ist, dass sie die Aufnahme ein und desselben Kühlakkus in zwei oder mehr unterschiedlichen Radialabständen von der Längsachse des topfförmigen Behälters gestattet, wobei die Tiefe der Ausnehmung und die Dicke des Kühlakkus derart aufeinander abgestimmt sind, dass die Innenseite des Kühlakkus nur in der von der Behälterlängsachse am weitesten entfernten Stellung mit der Innenseite des Behältereinsatzes im wesentlichen bündig ist.

Bei einem derart aufgebauten Flaschenkühler lassen sich der oder die als Kältespeicher dienenden Kühlakkus durch entsprechendes Einsetzen in die Halterung auch bei Flaschen unterschiedlicher Grösse jeweils nahe an die Flaschenaussenwand heranbringen, um auf die Flasche und deren Inhalt Kälte in wirkungsvoller Weise zu übertragen bzw. eine unerwünschte Aufwärmung des Flascheninhalts auszuschliessen. Befindet sich der Kühlakku zwecks Aufnahme einer Flasche mit dem vorgesehenen grössten Durchmesser in der von der Behälterlängsachse am weitesten entferntliegenden Ausnehmung, braucht zwischen der Aussenseite des Kühlakkus und der Innenwand des Behälters bzw. des Behältereinsatzes kein Schwenkraum vorhanden zu sein, wie dies bei dem zuletzt geschilderten bekannten Flaschenkühler der Fall ist. Dies erlaubt bei vorbestimmter Kühlwirkung ein Minimieren der Umfangsabmessungen des Flaschenkühlers. Letzteres ist nicht nur im Hinblick auf eine verminderte Wärmeaufnahme, sondern auch aus ästhetischen Gründen sowie aus Gründen des Materialaufwands und des Kühlergewichts erwünscht. Der Flaschenkühler nach der Erfindung kann beliebig für die Aufnahme von ein, zwei oder mehr Kühlakkus ausgelegt sein. Für die Flasche kann ein sicherer Stand problemlos gewährleistet werden.

Um für maximalen Kälteübergang zu sorgen, haben die Kühlakkus vorzugsweise einen Querschnitt in Form eines Kreisringsektors, wobei zweckmässig der innere Krümmungsradius der Kühlakkus dem Aussendurchmesser des zylindrischen Flaschenabschnitts der grössten im Flaschenkühler aufzunehmenden Flasche entspricht.

Um Kälteverluste kleinzuhalten und das Eindringen von Umgebungswärme zu minimieren, ist der Behälter vorzugsweise gegen Wärmeeinfall isoliert (vorliegend kurz als wärmeisoliert bezeichnet). Für diesen Zweck kann der Raum zwischen dem beispielsweise aus Kunststoff gefertigten Behältereinsatz und der Behälterinnenseite mit wärmeisolierendem Material gefüllt sein. Der Behältereinsatz kann aber auch selbst aus wärmeisolierendem Material bestehen.

Insbesondere aus ästhetischen Gründen ist vorzugsweise auf den Behälter ein Abschlussteil lösbar aufgesetzt, das eine Ausnehmung aufweist, deren Innendurchmesser im wesentlichen gleich dem Aussendurchmesser des unteren zylindrischen Teils dergrössten aufzunehmenden Flaschen u./od. im wesentlichen gleich dem Durchmesser des Raumes ist, der von dem oder den Kühlakkus in der dem grössten Radialabstand von der Behälterlängsachse entsprechenden Stellung begrenzt ist. Das Abschlussteil deckt auf diese Weise die Kühlakkus oben ab und verhindert auch deren Herausfallen aus dem Behälter. Das Abschlussteil hatzweckmässig Ringform und ist mit dem Behälter über einen Rastverschluss verbunden. Dabei weist das Abschlussteil zweckmässig einen oder mehrere seitliche Nocken auf, die in Rastausnehmungen einlegbar sind, die vorzugsweise in Traggriffen des Behälters ausgebildet sind.

Die Erfindung ist im folgenden anhand eines bevorzugten Ausführungsbeispiels näher erläutert. In den beiliegenden Zeichnungen zeigt:
Fig. 1 einen teilweise geschnittenen Aufriss des Flaschenkühlers,
Fig. 2 eine Draufsicht auf den Flaschenkühler nach Fig. 1 bei abgenommenem Abschlussring,
Fig. 3 eine perspektivische Darstellung, die das Einsetzen der Kühlakkus in den Behälter erkennen lässt, und
Fig. 4 eine Teilansicht des Rastverschlusses zwischen Behälter und Abschlussring.

Bei der Ausführungsform nach Fig. 1 weist der Flaschenkühler einen topfförmigen Behälter 1 auf, der zweckmässig aus Metall, Kunststoff, Keramik, Glas oder Pappe gefertigt sein kann. In dem Behälter 1 sitzt ein Behältereinsatz 2, vorzugsweise aus Kunststoff, dessen Innenseite 3 einen Krümmungsradius hat, der dem Aussendurchmesser des zylindrischen Abschnitts der grössten vom Flaschenkühler aufzunehmenden Flasche 14, beispielsweise einer 1;0-I-Flasche, angepasst ist. Der Raum zwischen dem Behälter 1 und dem Behältereinsatz 2 ist mit wärmeisolierendem Material 4 ausgefüllt.

Der Behältereinsatz ist an einander diametral gegenüberliegenden Seiten mit jeweils zwei aneinander anschliessenden Ausnehmungen 5, 6 (Fig. 2) ausgestattet. Die Ausnehmungen 5, 6 sind derart gestaltet, dass sie jeweils einen Kühlakku 7 von im wesentlichen kreisringsektorförmigem Querschnitt wahlweise in einer radial äusseren Stellung (Fig. 2, linke Hälfte) oder einer radial inneren Stellung (Fig. 2, rechte Hälfte) aufnehmen können. Wie aus Fig. 2 hervorgeht, ist die Innenseite 8 der Kühlakkus 7 in der von der Behälterlängsachse am weitesten entfernten Stellung mit der Innenseite 3 des Behältereinsatzes 2 im wesentlichen bündig. Dabei ist der innere Krümmungsradius der Kühlakkus 7 dem Aussendurchmesser des zylindrischen Flaschenabschnitts der grössten im Flaschenkühler aufzunehmenden Flasche angepasst. In der in Fig. 1 und im linken Teil der Fig. 2 gezeigten Stellung steht infolgedessen der Kühlakku 7 relativ dicht an der zylindrischen Wand der 1,0-I-Flasche 14 an.

Werden die Kühlakkus 7 dagegen entsprechend dem rechten Teil der Fig. 2 in die radial weiter innen liegenden Ausnehmungen 6 des Behältereinsatzes 2 eingestellt, ragt ihre Innenseite 8 über die Innenseite 3 des Behältereinsatzes 2 nach innen vor. In dieser Stellung passen sich die Kühlakkus weitgehend dem Umfang des zylindrischen Abschnitts einer kleineren Flasche, z.B. einer 0,7-1-Flasche, an.

Auf den Behälter 1 ist ein Abschlussring 10 lösbar aufgesetzt. Der Abschlussring 10 hat einen Innendurchmesser, der im wesentlichen gleich dem Aussendurchmesser des zylindrischen Teils der grössten aufzunehmenden Flasche ist. Der im Querschnitt im wesentlichen umgekehrt U-förmige Abschlussring 10 trägt an seiner Aussenseite zwei radial vorspringende Nocken 11, die in je eine Rastausnehmung 12 einlegbar sind, welche in mit dem Behälter 1 fest verbundenen Traggriffen 13 ausgebildet sind.

Zur Verwendung des Flaschenkühlers werden die Kühlakkus 7 zunächst im Kühl- oder Gefrierschrank mit Kälte aufgeladen. Bei abgenommenem Abschlussring 10 werden die Kühlakkus dann je nach der Grösse der zu kühlenden Flasche in die Ausnehmungen 6 (0,7-1-Flasche) oder die Ausnehmungen 5 (1,0-i-Fiasche) eingestellt, wie dies in Fig. 3 angedeutet ist. Dann wird der abschlussring 10 aufgesetzt. Entsprechend Fig. 4 werden die Nocken 11 durch Drehen des Rings 10 zum Eingriff in die Ausnehmungen 12 der Traggriffe 13 gebracht. Nunmehr kann die zu kühlende oder kühlzuhaltende Flasche 14 in den Flaschenkühler eingestellt sowie beliebig häufig aus diesem entnommen und wieder zurückgebrachtwerden, ohne dass es notwendig ist, die Kühlakkus 7 und/oder den Abschlussring 10 abzunehmen.

Aus Gründen maximaler Kälteleistung haben die Kühlakkus 7 entsprechend Fig. 1 vorzugsweise eine im wesentlichen der Länge des zylindrischen Flaschenabschnitts entsprechende Höhe. Die Kühlwirkung lässt sich dadurch dosieren, dass gegebenenfalls statt beider Kühlakkus nur einer der Kühlakkus in den Behälter 1 eingesetzt wird.

Im Rahmen der Erfindung sind zahlreiche Abwandlungen möglich. Beispielsweise kann der Flaschenkühler zur Aufnahme einer anderen Anzahl von Kühlakkus ausgelegt sein. Nicht alle Kühlakkus brauchen in ihrer Radiallage verstellbar angeordnet zu sein. Beispielweise kann eine Anpassung an den jeweiligen Flaschendurchmesser auch dadurch erfolgen, dass nur einer von zwei Kühlakkus oder drei von mehreren Kühlakkus in unterschiedlichem Abstand von der Behälterlängsachse einbringbar ist bzw. sind. Zur Halterung der Kühlakkus könnten entsprechend einer weiteren Abwandlung zusätzlich zu oder anstatt der Ausnehmungen 5, 6 zweckentsprechende Gestaltungen der Bodenplatte des Behälters und/oder des Behältereinsatzes bzw. der Wärmeisolierung herangezogen werden. Der geschilderte Dreischichtenaufbau bestehend aus Behälter, Behältereinsatz und Wärmeisolierung hat den Vorteil, dass der Behälter und der Einsatz im Hinblick auf leichte Reinigung gefälliges Aussehen und hohe Lebensdauer ausgelegt werden können, während sich die Wärmeisolierung auf optimale Isolationseigenschaften hin dimensionieren lässt. Es ist grundsätzlich aber auch möglich, Behälter und/oder Behältereinsatz und/oder Wärmeisolation als einheitliches Bauteil auszugestalten. Die Ausnehmungen 5, 6 brauchen nicht, wie dargestellt, ineinander überzugehen. Beispielsweise könnten die Ausnehmungen 5 und die Ausnehmungen 6 gegeneinander winkelversetzt sein.

Des weiteren ist es möglich, für unterschiedliche Flaschengrössen unterschiedlich bemessene Kühlakkus bereitzustellen, deren Innenradius jeweils dem Durchmesser der betreffenden Flaschengrösse angepasst ist.

## Patentansprüche

1. Flaschenkühler mit einem zum Aufnehmen mindestens eines unteren zylindrischen Abschnitts einer zu kühlenden Flasche (14) bestimmten Behälter (1), mindestens einem Kühlakku (7), der in dem Behälter (1) im wesentlichen in Achsrichtung des Flaschenkühlers herausnehmbar eingesetzt ist, und einer als Behältereinsatz ausgebildeten, mit mindestens einer Ausnehmung (5, 6) zur Aufnahme des Kühlakkus (7) versehenen Halterung (2) zum Abstützen des Kühlakkus (7) in einer dem Flaschendurchmesser angepassten Stellung, wobei die Innenseite des Kühlakkus (7) mit der Innenseite des Behältereinsatzes im wesentlichen bündig ist, dadurch gekennzeichnet, dass die Ausnehmung (5, 6) derart ausgebildet ist, dass sie die Aufnahme ein und desselben Kühlakkus (7) in zwei oder mehr unterschiedlichen Radialabständen von der Längsachse des topfförmigen Behälters (1) gestattet, wobei die Tiefe der Ausnehmung (5, 6) und die Dicke des Kühlakkus (7) derart aufeinander abgestimmt sind, dasss die Innenseite (8) des Kühlakkus (7) nur in der von der Behälterlängsachse am weitesten entfernten Stellung mit der Innenseite (3) des Behältereinsatzes (2) im wesentlichen bündig ist.

2. Flaschenkühler nach Anspruch 1, dadurch gekennzeichnet, dass der Kühlakku (7) einen Querschnitt in Form eines Kreisringsektors hat.

3. Flaschenkühler nach Anspruch 2, dadurch gekennzeichnet, dass der innere Krümmungsradius des Kühlakkus (7) dem Aussendurchmesser des zylindrischen Flaschenabschnitts der grössten im Flaschenkühler aufzunehmenden Flasche (14) entspricht.

4. Flaschenkühler nach einem der vorhergehenden Ansprüche, dadurch gekennzeichnet, dass der Behälter (1) wärmeisoliert ist.

5. Flaschenkühler nach einem der vorhergehenden Ansprüche, dadurch gekennzeichnet, dass der Raum zwischen der Behälterinnenseite und dem Behältereinsatz (2) mit wärmeisolierendem Material (4) gefüllt ist.

6. Flaschenkühler nach einem der vorhergehenden Ansprüche, dadurch gekennzeichnet, dass der Behältereinsatz (2) aus wärmeisolierendem Material besteht.

7. Flaschenkühler nach einem der vorhergehenden Ansprüche, dadurch gekennzeichnet, dass auf den Behälter (1) ein Abschlussteil (10) lösbar aufgesetzt ist, das eine Ausnehmung aufweist, deren Durchmesser im wesentlichen gleich dem Aussendurchmesser des unteren zylindrischen Teils der grössten aufzunehmenden Flasche (14) und/oder im wesentlichen gleich dem Durchmesser des Raumes ist, der von dem oder den Kühlakkus (7) in der dem grössten Radialabstand von der Behälterlängsachse entsprechenden Stellung begrenzt ist.

8. Flaschenkühler nach Anspruch 7, dadurch gekennzeichnet, dass das Abschlussteil (10) Ringform hat.

9. Flaschenkühler nach Anspruch 7 oder 8, dadurch gekennzeichnet, dass der Behälter (1) und das Abschlussteil (10) über einen Rastverschluss (11, 12) miteinander verbunden sind.

10. Flaschenkühler nach Anspruch 9, dadurch gekennzeichnet, dass das Abschlussteil (10) einen oder mehrere seitliche Nocken (11) aufweist, die in Rastausnehmungen (12) von Traggriffen (13) des Behälters (1) einlegbar sind.

## Claims

1. A bottle cooler having a container (1) adapted to receive at least a lower cylindrical portion of a bottle (14) to be cooled, at least one cold accumulator (7) which is removably inserted in the container (1) substantially in the axial direction of the bottle cooler, and a holding means (2) which is constructed in the form of a container insert and provided with at least one recess (5, 6) to receive the cold accumulator (7) in order to support the cold accumulator (7) in a position adapted to the diameter of the bottle, the inside of the coolant insert (7) being substantially flush with the inside of the container insert, characterised in that the recess (5, 6) is so constructed that it enables one and the same cold accumulator (7) to be received at two or more different radial distances from the longitudinal axis of the cup-shaped container (1), the depth of the recess (5, 6) and the thickness of the cold accumulator (7) being adapted to one another in such a mannerthatthe inside (8) of the cold accumulator (7) is substantially flush with the inside (3) of the container insert (2) only in the position furthest away from the longitudinal axis of the container.

2. A bottle cooler as claimed in claim 1, characterised in that the cold accumulator (7) has a cross- section in the form of a circular ring sector.

3. A bottle cooler as claimed in claim 2, characterised in that the inner radius of curvature of the cold accumulator (7) corresponds to the outside diameter of the cylindrical bottle portion of the largest bottle (14) to be received in the bottle cooler.

4. A bottle cooler as claimed in one of the preceding claims, characterised in that the container (1) is heat-insulated.

5. A bottle cooler as claimed in one of the preceding claims, characterised in that the space between the inside of the container and the container insert (2) is filled with heat-insulating material (4).

6. A bottle cooler as claimed in one of the preceding claims, characterised in that the container insert (2) consists of heat-insulating material.

7. A bottle cooler as claimed in one of the preceding claims, characterised in that a top member (10) is detachably placed on the container (1) and comprises a recess, the diameter of which is substantially equal to the outside diameter of the lower cylindrical portion of the largest bottle (14) to be received and/ or is substantially equal to the diameter of the space with is defined by the cold accumulator or accumulators (7) in the position corresponding to the maximum radial distance from the longitudinal axis of the container.

8. A bottle cooler as claimed in claim 7, characterised in that the top member (10) has an annular shape.

9. A bottle cooler as claimed in claim 7 or 8, characterised in that the container (1) and the top member (10) are connected to one another via a detent closure (11, 12).

10. A bottle cooler as claimed in claim 9, characterised in that the top member (10) comprises one or more lateral dogs (11) which can be fitted into detent recesses (12) in handles (13) of the container (1).

## Revendications

1. Rafraîchisseur de bouteilles qui comprend un récipient (1) destiné à recevoir, au moins, la section cylindrique inférieure d'une bouteille (14) devant être rafraîchie, au moins un accumulateur de froid (7) qui est placé dans le récipient (1) de façon à pouvoir être enlevé essentiellement suivant la direction de l'axe du rafraîchisseur, et un support (2), présentant la forme d'une garniture, qui comporte, au moins, un renfoncement (5, 6) pour recevoir l'accumulateur de froid (7) afin de soutenir ledit accumulateur de froid (7) dans une position adaptée au diamètre de la bouteille, l'arrangement étant tel que la face intérieure de l'accumulateur de froid (7) coïncide essentiellement avec la face intérieure de la garniture du récipient, caractérisé en ce que le renfoncement (5, 6) est formé de telle manière qu'il peut recevoir un seul et même accumulateur de froid (7) suivant deux ou plusieurs espacements radiaux différents de l'axe longitudinal du récipient en forme de pot ( 1 la profondeur du renfoncement (5, 6) et l'épaisseur de l'accumulateur de froid (7) étant accordées de telle manière que la face intérieure (8) de l'accumulateur de froid (7) ne coïncide essentiellement avec la face intérieure (3) de la garniture (2) du récipient que dans la position la plus éloignée de l'axe longitudinal dudit récipient.

2. Rafraîchisseur de bouteilles selon la revendication 1, caractérisé en ce que l'accumulateur de froid (7) a une section présentant la forme d'un secteur d'anneau.

3. Rafraîchisseur de bouteilles selon la revendication 2, caractérisé en ce que le rayon de courbure intérieur de l'accumulateur de froid (7) correspond au diamètre extérieur de la section cylindrique de la plus grande bouteille (14) devant être reçue dans ledit rafraîchisseur.

4. Rafraîchisseur de bouteilles selon l'une quelconque des revendications précédentes, caractérisé en ce que le récipient (1) est calorifugé ou thermo- isolé.

5. Rafraîchisseur de bouteilles selon l'une quelconque des revendications précédentes, caractérisé en ce que l'espace compris entre la face intérieure du récipient et la garniture (2) de celui-ci est rempli avec une matière thermo-isolante (4).

6. Rafraîchisseur de bouteilles selon l'une quelconque des revendications précédentes, caractérisé en ce que la garniture (2) du récipient est constituée par une matière thermo-isolante.

7. Rafraîchisseur de bouteilles selon l'une quelconque des revendications précédentes, caractérisé en ce que sur le récipient (1) est placé de façon amovible un élément de fermeture (10) qui présente une ouverture dont le diamètre est essentiellement égal au diamètre extérieur de la partie inférieure cylindrique de la plus grande bouteille (14) devant être reçue et/ou est essentiellement égal au diamètre de l'espace délimité par le ou les accumulateurs de froid (7) dans la position correspondant au plus grand espacement radial de l'axe longitudinal du récipient.

8. Rafraîchisseur de bouteilles selon la revendication 7, caractérisé en ce que l'élément de fermeture (10) a une forme annulaire.

9. Rafraîchisseur de bouteilles selon la revendication 7 ou 8, caractérisé en ce que le récipient (1 ) et l'élément de fermeture ( 10) sont reliées l'un à l'autre par une fermeture à accrochage (11, 12).

10. Rafraîchisseur de bouteilles selon la revendication 9, caractérisé en ce que l'élément de fermeture (10) comporte un ou plusieurs bossages latéraux qui peuvent s'engager dans des renforcements d'accrochage (12) ménagés dans les poignées de transport (13) du récipient (1).
